# EUROPÄISCHE PATENTSCHRIFT

(11) **EP 0 636 196 B1**
(45) Veröffentlichungstag und Bekanntmachung des Hinweises auf die Patenterteilung: **18.06.1997**
(21) Anmeldenummer: 94903817.8
(22) Anmeldetag: 17.12.1993
(51) Int. Cl.: A63C 9/085

(54) **VORDERBACKEN FÜR EINE SICHERHEITSSKIBINDUNG**
FRONT CLIP FOR A SAFETY SKI BINDING
MACHOIRE AVANT D'UNE FIXATION DE SECURITE POUR SKI

(30) Priorität: 15.02.1993 AT 274/93
(43) Veröffentlichungstag der Anmeldung: 01.02.1995
(73) Patentinhaber: HTM Sport- und Freizeitgeräte Aktiengesellschaft, A-2320 Schwechat (AT)
(72) Erfinder: WLADAR, Helmut, A-1110 Wien (AT); STRITZL, Karl, A-1020 Wien (AT); JANISCH, Andreas, A-2512 Oeynhausen (AT); WÜRTHNER, Hubert, A-2410 Hainburg/Donau (AT)
(74) Vertreter: Szász, Tibor, Dipl.-Ing.
(86) Internationale Anmeldenummer: EP9303592
(87) Internationale Veröffentlichungsnummer: WO9417873

(56) Entgegenhaltungen:
- EP-A- 0 303 026
- AT-B- 385 674

## Beschreibung

Die Erfindung bezieht sich auf einen Vorderbacken für eine Sicherheitsbindung mit einem an einem Ski befestigbaren Gehäuse, welches einen Gehäuseunterteil und einen Gehäuseoberteil, sowie zumindest eine einstellbare Auslösefeder aufweist, wobei im Gehäuseoberteil zwei im wesentlichen horizontal verschwenkbare Sohlenhalter angeordnet sind, die an einem gemeinsamen, im wesentlichen vertikalen Bolzen gelagert sind, der von der Auslösefeder beaufschlagt und in dem Gehäuse geführt ist

Ein Vorderbacken der eingangs genannten Art ist beispielsweise aus der AT 376 576 bekannt geworden. Bei diesem bekannten Vorderbacken sind die Sohlenhalter an einem gemeinsamen Bolzen gelagert, der über eine Zugstange von der Auslösefeder beaufschlagt ist, wobei diese Zugstange in einer in dem Gehäuse vorgesehenen, in Längsrichtung verlaufenden Bohrung verschieblich geführt ist.

Weiters ist ein Vorderbacken mit Diagonalauslösung bereits aus der österreichischen Patentanmeldung der Anmelderin mit dem Aktenzeichen AT-PS 396 337 bekannt. Bei einem solchen Vorderbacken sind die Sohlenhalter an einem Lagerbock schwenkbar gelagert, der an dem Gehäuse abgestützt und geführt ist. Durch eine zentrale Öffnung in diesem Lagerbock sind die Sohlenhalter über eine Auslöseplatte mit der Federkraft der Auslösefeder beaufschlagt. Weiters ist der Lagerbock an seinem unteren Ende über eine gabelförmige Ausnehmung an einem keilförmigen Vorsprung so geführt, daß dieser nach einem vorbestimmten Auslöseweg auch seitlich Ausschwenken kann, wodurch eine Diagonalauslösung des Vorderbackens ermöglicht wird.

Eine Aufgabe der Erfindung ist es, bei einem bekannten Vorderbacken der eingangs genannten Art zusätzlich zu einer Seiten- und Rückwärtsauslösung auch eine Diagonalauslösung zu ermöglichen.

Insbesondere ist es eine Aufgabe der Erfindung, eine möglichst einfache und kostengünstige Anordnung zu finden, welche eine solche Diagonalauslösung ermöglicht.

Erfindungsgemäß geschieht dies mittels eines Vorderbackens der eingangs genannten Art, bei welchem der Bolzen entlang einer in Längsrichtung ausgerichteten und nach hinten erweiterten Führungsfläche führbar angeordnet ist, die in einer zentralen Führungsplatte ausgebildet ist, die im oberen Gehäuseteil angeordnet und die dem unteren Endabschnitt des Bolzens zugeordnet ist. Dadurch wird der Bolzen bei einer Diagonalauslösung vorerst in Längsrichtung nach hinten geführt und kann nach einem, bestimmten Auslöseweg aufgrund der Wirkung der Diagonalkraft und der Ausweitung der Führungsflache seitlich ausschwenken, wodurch der Skischuh im Sinne einer Diagonalauslösung schräg nach oben freigegeben wird. Dabei wird auch eine vorteilhafte Kombination der Diagonalauslösung mit den anderen Auslösevorgängen (Seiten-, Rückwärtsauslösung) erzielt, wobei die Sohlenhalter, der Bolzen und die Auslösefeder bereits in dem Gehäuseoberteil vormontiert werden können.

Bei einem gattungsfremden Vorderbacken nach dem Dokument EP-A1-303 026 (vgl. Fig. 9 bis 12) ist zwar schon bekannt, den Bolzen an einer Führungsflache zu führen, doch ist diese Führungsfläche nicht in einer Führungsplatte ausgebildet, die im oberen Gehäuseteil angeordnet und die dem unteren Endabschnitt des Bolzens zugeordnet wäre, wie dies erfindungsgemäß angegeben ist. Vielmehr läßt die Lagerstelle des unteren Bolzenabschnittes nach der bekannten Lösung eine beschränkte Schwenkbewegung in Längsrichtung des Backens zu.

Die erfindungsgemäße Lösung ist vorteilhafterweise dadurch realisiert, daß die Führungsfläche an einem Längsschlitz ausgebildet ist der an seinem vorderen Ende eine Abrundung und an seinem hinteren Ende eine konische Erweiterung aufweist.

In vorteilhafter Weise ergibt sich aus der Konstruktion eines Ausführungsbeispiels, daß der Bolzen, in der Fahrstellung des Vorderbackens, an einem ersten und bzw. oder zweiten Führungsflächenabschnitt und im ausgeschwenkten Zustand zumindest eines Sohlenhalters entweder am zweiten oder an einem dritten Führungsflächenabschnitt der Führungsfläche abgestüzt geführt ist, wobei der erste Führungsflächenabschnitt an einem geraden Abschnitt des Längsschlitzes und der dritte Führungsflächenabschnitt an den Begrenzungswänden der konischen Erweiterung ausgebildet ist.

Die Erfindung wird im folgenden anhand der beiliegenden Figuren näher erläutert, die im einzelnen zeigen:
Figur 1 einen Schnitt durch einen erfindungsgemäßen Vorderbacken in seiner Gebrauchsstellung,
Figur 2 eine teilweise geschnittene Draufsicht des Vorderbackens nach Fig. 1,
Figur 3 eine schematische Unteransicht des Gehäuseoberteils eines erfindungsgemäßen Vorderbackens,
Figur 4 eine Schrägrißdarstellung der Führungsplatte gemäß Figur 3.
Figur 5 einen Schnitt durch eine weitere Ausführungsform eines erfindungsgemäßen Vorderbackens in seiner Gebrauchsstellung,

Vorerst wird auf die Figuren 1 und 2 Bezug genommen, welche schematisch einen erfindungsgemäßen Vorderbacken 1 darstellen, der aus einem Gehauseunterteil 3 und einem daran schwenkbar gelagerten Gehäuseoberteil 2 besteht. In dem Gehäuseoberteil 2 ist zwischen einem vorderen und einem hinteren Federabstützteller 6 bzw. 7 eine Auslösefeder 4 gelagert, wobei der vordere Federabstützteller 6 sich über das Auslösesystem am Gehäuseoberteil abstützt und der hintere Federabstützteller 7 über eine Einstellschraube 5 mit der Stirnseite des Gehäuseoberteils 2 mechanisch verbunden ist. Der Oberteil des hinteren Federabstütztellers ist als Zeiger ausgebildet und zeigt dem Benutzer über ein an der Oberseite des Gehäuseoberteils gelegenes Fenster 10 die mit Hilfe der Einstellschraube 5 eingestellte Vorspannung der Auslösefeder 4 an. Zwischen der Auslösefeder 4 und dem hinteren Federabstützteller 7 sind bei dem hier dargestellten Ausführungsbeispiel zusätzlich ein zweiarmiger Federhebel 8 und eine Lagerscheibe 9 eingefügt, wobei sich der winkelförmige Federhebel 8 an dem hinteren Federabstützteller 7 abstützt und mit einem Hebelarm über die Lagerscheibe 9 an der Auslösefeder 4 und mit seinem zweiten Hebelarm an dem Gehäuseunterteil 3 wirkt. Dieser Federhebel 8 erlaubt somit eine geringfügige Verschwenkung des Gehäuseoberteils 2 gegen die Federkraft der Auslösefeder 4 nach oben und daher eine automatische und stufenlose Anpassung der Sohlenhalter 14a, 14b an die Höhe der Schuhsohle eines Skischuhes.

Weiters ist zwischen dem vorderen Federabstützteller 6 und der Stirnseite des Gehäuseoberteils 2 ein Winkel 12 eines Zugstückes 11 eingefügt, welches bei dem gezeigten Ausführungsbeispiel unterhalb der Auslösefeder 4 nach hinten führt. An dem hinteren Ende des länglichen Zugstückes 11 greift ein im wesentlichen vertikaler Bolzen 13 an, an welchem die Sohlenhalter 14a, 14b des Vorderbackens schwenkbar gelagert sind. Die Sohlenhalter 14a, 14b sind so an dem Gehäuseoberteil gelagert, daß eine Seiten-, Rückwarts- und Diagonalauslösung des Vorderbackens möglich ist. Die konstruktive Ausgestaltung der Lagerung der Sohlenhalter an dem Gehäuse ist nicht Teil dieser Erfindung und wird daher im folgenden nicht näher beschrieben. Ein Ausführungsbeispiel für eine solche Lagerung ist beispielsweise in einer parallelen Schutzrechtsanmeldung der Anmelderin, der österreichischen Patentanmeldung A2532/92, erläutert. Der Bolzen 13 ist bei einem Auslösevorgang in dem Gehäuse geführt. Zu diesem Zweck ist der untere Endabschnitt 113 des Bolzens 13 einer Führungsplatte 30 zugeordnet, die unter Bezugnahme auf die Figuren 3 und 4 im folgenden näher beschrieben wird.

Figur 3 zeigt eine Unteransicht des Gehäuseoberteils 2 eines erfindungsgemäßen Vorderbackens 1, der hier ohne Auslösefeder 4, Sohlenhalter 14a, 14b und anderen Teilen dargestellt ist. Im Vorderteil des Gehäuseoberteils 2 sind Lagerelemente zur schwenkbaren Lagerung dieses Gehäuseoberteils 2 an dem Gehäuseunterteil 3 vorgesehen, welche jedoch hier nicht naher erläutert werden. Im Hinterteil des Gehäuseoberteils 2 ist eine zentrale Führungsplatte 30 ausgebildet, entlang welcher der mit den Sohlenhaltern 14a, 14b versehene Bolzen 13 geführt ist. Die Führungsfläche 130 dieser Führungsplatte 30 ist nach hinten konisch erweitert und ermöglicht somit zusätzlich zur Seiten- und Rückwärtsauslösung auch eine Diagonalauslösung des Vorderbackens, insbesondere bei Rückwärtsdrehstürzen.

In Figur 4 ist die in Figur 3 zu sehende Führungsplatte 30 in einer Schrägrißdarstellung gezeigt. Die aus drei Teilabschnitten 130a, 130b, 130c bestehende Führungsfläche 130 ist in einem Längsschlitz 131 ausgebildet, der an seinem vorderen Ende eine Abrundung 132 und an seinem hinteren Ende eine konische Erweiterung 133 aufweist.

Figur 5 zeigt die Erfindung an einem weiteren Vorderbacken, bei welchem die Auslösefeder in in Form zweier konzentrischer Federn 104, 204 realisiert ist. Bei diesem Vorderbacken ist der Bolzen 13 so dargestellt, daß er im Sinne einer Auslösung entlang der Fuhrungsfläche 130 bereits geringfügig nach hinten geführt ist.

Ebenso wie bei dem in Fig. 1 gezeigten Ausführungsbeispiel wirkt auch bei dem in Fig. 5 dargestellten Vorderbacken zwischen dem Gehäuseoberteil 2 und dem Gehäuseunterteil 3 eine Federkraft, welche in Verbindung mit einem Gelenk und einem Verriegelungsstück eine stufenlose Höhenanpassung der Sohlenhalter 14a, 14b an die Höhe der Skischuhsohle ermöglicht. Im vorliegenden Fall ist diese Federkraft eine nicht näher bezeichnete Blattfeder, welche in dem Gehäuseunterteil gelagert ist und an einem Anschlag des Gehäuseoberteils wirkt.

Bei einer Rückwärtsauslösung wird der Lagerbolzen 13 für die Sohlenhalter 14a, 14b aus seiner Vertikallage ausgeschwenkt, sodaß sein unteres Ende 131 entlang der in dem Führungsblock 30 eingelassenen Führungsfläche 130, anschließend an den ersten Führungsflächenabschnitt 130a, entlang des zweiten Führungsflächenabschnittes 130b nach hinten geführt wird. Für eine Rückwärtsauslösung muß die auf die Sohlenhalter 14a, 14b nach oben wirkende Kraft groß genug sein, um die Sohlenhalter soweit zu verschwenken, daß der Skischuh nach oben aus dem Vorderbacken herausgleitet. Die konische Erweiterung 133 bzw. der dritte Führungsflächenanbschnitt 130c der Führungsfläche 130 für den Lagerbolzen 13 ermöglicht, insbesondere bei Rüchwärtsdrehstürzen, durch Ausschwenken des Lagerbolzens 13 aus seiner Mittellage eine Diagonalauslösung des Vorderbackens, bei welcher der Skischuh schräg nach oben freigegeben wird.

## Patentansprüche

1. Vorderbacken für eine Sicherheitsbindung mit einem an einem Ski befestigbaren Gehäuse (2, 3), welches einen Gehäuseunterteil (3) und einen Gehäuseoberteil (2), sowie zumindest eine einstellbare Auslösefeder (4) aufweist, wobei im Gehäuseoberteil (2) zwei im wesentlichen horizontal verschwenkbare Sohlenhalter (14a, 14b) angeordnet sind, die an einem gemeinsamen, im wesentlichen vertikalen Bolzen (13) gelagert sind, der von der Auslösefeder (4) beaufschlagt und in dem Gehäuse (2, 3) geführt ist, **dadurch gekennzeichnet, daß** der Bolzen (13) entlang einer in Längsrichtung ausgerichteten und nach hinten erweiterten Führungsfläche (130) führbar angeordnet ist, die in einer zentralen Führungsplatte (30) ausgebildet ist, die im oberen Gehäuseteil (2) angeordnet und die dem unteren Endabschnitt (113) des Bolzens (13) zugeordnet ist.

2. Vorderbacken nach Anspruch 1, **dadurch gekennzeichnet, daß** die Führungsfläche (130) an einem Längsschlitz (131) ausgebildet ist, der an seinem vorderen Ende eine Abrundung (132) und an seinem hinteren Ende eine konische Erweitetung (133) aufweist.

3. Vorderbacken nach einem der Ansprüche 1 oder 2, **dadurch gekennzeichnet, daß** der Bolzen (13), in der Fahrstellung des Vorderbackens (1), an einem ersten und bzw. oder zweiten Führungsflächenabschnitt (130a, 130b) und im ausgeschwenkten Zustand zumindest eines der Sohlenhalter (14a,b) entweder am zweiten (130b) oder an einem dritten Führungsflächenabschnitt (130c) der Führungsfläche (130) abgestützt geführt ist, wobei der zweite Führungsflächenabschnitt (130b) an einem geraden Abschnitt des Längsschlitzes (131) und der dritte Führungsflächenabschnitt (130c) an den Begrenzungswänden der konischen Erweiterung (133) ausgebildet ist.

## Claims

1. A front clamp assembly for a safety binding, comprising a housing (2,3) adapted to be secured to a ski and having a lower housing part (3) and an upper housing part (2) and at least one adjustable release spring (4), said upper housing part (2) accommodating two substantially horizontally pivotable sole clamp members (14a,14b) mounted on a substantially vertical common bolt (13) subjected to the action of said release spring (4) and guided in said housing (2,3), characterized in that said bolt (13) is disposed for being guided along a longitudinally directed and rearwards enlarged guide face (130) formed in a central guide plate (30) disposed in the upper housing part (2) and associated to the lower end section (113) of said bolt (13).

2. A front clamp assembly according to claim 1, characterized in that said guide face (130) is formed in a longitudinal slot (131) provided at its front end with a rounded end face (132), and at its rear end, with a conical widening (133).

3. A front clamp assembly according to any of claims 1 or 2, characterized in that in the skiing position of the front clamp assembly (1), said bolt (13) is guided on a first and//or a second guide face section (130a,130b), and in the outwards swivelled condition of at least one of said sole clamp members (14a,b), on said second (130b) or on a third guide face section (130c) of said guide face (130), said second guide face section (130b) being formed on a straight section of said longitudinal slot (131), and said third guide face section (130c), on the boundary walls of said conical widening (113).

## Revendications

1. Mâchoire avant pour une fixation de sécurité, présentant un boîtier (2, 3) qui peut être assujetti à un ski et comprend une partie inférieure (3) et une partie supérieure (2), ainsi qu'au moins un ressort réglable de déclenchement (4), la partie supérieure (2) du boîtier logeant deux cale-semelle (14a, 14b) pouvant pivoter pour l'essentiel horizontalement, et montés sur un tenon commun (13) pour l'essentiel vertical, qui est sollicité par le ressort de déclenchement (4) et est guidé dans le boîtier (2, 3), caractérisée par le fait que le tenon (13) est agencé, avec faculté de guidage, le long d'une surface de guidage (130) orientée dans le sens longitudinal, évasée vers l'arrière et ménagée dans une plaque centrale de guidage (30) qui est disposée dans la partie supérieure (2) du boîtier et est affectée à la région extrême inférieure (113) du tenon (13).

2. Mâchoire avant selon la revendication 1, caractérisée par le fait que la surface de guidage (130) est ménagée sur une fente longitudinale (131) présentant un arrondi (132) à son extrémité antérieure, et un évasement conique (133) à son extrémité postérieure.

3. Mâchoire avant selon l'une des revendications 1 ou 2, caractérisée par le fait que le tenon (13) est guidé, dans la position de déplacement de la mâchoire avant (1), avec effet d'appui contre une première et/ou deuxième région (130a, 130b) de la surface de guidage et, à l'état d'excursion par pivotement d'au moins l'un des cale-semelle (14a, b), avec effet d'appui soit contre la deuxième région (130b), soit contre une troisième région (130c) de la surface de guidage (130), la deuxième région (130b) de la surface de guidage étant ménagée sur un segment rectiligne de la fente longitudinale (131), et la troisième région (130c) de la surface de guidage étant ménagée sur les parois de délimitation de l'évasement conique (133).
